# EUROPÄISCHE PATENTSCHRIFT

(11) **EP 3 106 551 B1**
(45) Veröffentlichungstag und Bekanntmachung des Hinweises auf die Patenterteilung: **04.09.2019**
(21) Anmeldenummer: 16174484.2
(22) Anmeldetag: 15.06.2016
(51) Int. Cl.: D01H 5/72, B65H 57/04, D01H 13/04

(54) **FASERBANDFÜHRUNG**
FIBROUS STRIP GUIDE
GUIDE POUR RUBAN DE FIBRES

(30) Priorität: 17.06.2015 DE 102015109644
(43) Veröffentlichungstag der Anmeldung: 21.12.2016
(73) Patentinhaber: Rieter Ingolstadt GmbH, 85055 Ingolstadt (DE)
(72) Erfinder: Brunner, Armin, 84094 Elsendorf (DE); Schmolke, Werner, 85053 Ingolstadt (DE); Müller, Jürgen, 85051 Ingolstadt (DE)
(74) Vertreter: Bergmeier, Werner

(56) Entgegenhaltungen:
- GB-A- 766 100
- US-A- 250 043
- US-A- 3 130 453
- US-A- 4 301 579

## Beschreibung

Die vorliegende Erfindung betrifft eine Faserbandführung, insbesondere an einer Strecke, Karde oder Kämmmaschine, mit einem länglichen Grundkörper. Des Weiteren umfasst die Faserbandführung eine Führung, die in und/oder auf einer Mantelfläche des Grundkörpers ausgebildet ist und die zwei in axialer Richtung des Grundkörpers beabstandete Leitflächen aufweist, um ein an dem Grundkörper vorbeilaufendes Faserband zwischen den Leitflächen zu führen. Der Grundkörper ist des Weiteren in einem Lager gelagert, so dass der Grundkörper um dessen axiale Achse drehbar ist.

Aus der US 3,130,453 A ist eine zylinderförmige Faserbandführung bekannt, die eine Nut mit einer gleichbleibenden Tiefe und einem bogenförmigen Querschnitt aufweist, wobei der Querschnitt gleichmäßig variiert werden kann. Die Nut erstreckt sich dabei einmal um die Faserbandführung herum. Die Faserbandführung ist drehbar, so dass einem vorbeilaufenden Faserband verschiedene Abschnitte der Nut zugedreht werden können. Je nachdem welcher Abschnitt der Nut dem vorbeilaufenden Faserband zugedreht ist, wird das Faserband stärker oder schwächer komprimiert. Wird die Faserbandführung derart verdreht, dass ein Bereich mit einem geringeren Querschnitt der Nut mit dem Faserband in Kontakt kommt, wird das Faserband stärker komprimiert und es wird schmaler. Wird die Faserbandführung derart gedreht, dass das Faserband mit einem Bereich der Nut mit einem größeren Querschnitt in Kontakt kommt, wird es schwächer komprimiert und es wird breiter. Nachteilig bei einer derartigen Faserbandführung ist es, dass jeder Querschnitt der Nut doppelt vorhanden ist. Da die Nut in Umfangsrichtung geschlossen ist (d.h. in Umfangsrichtung wieder an sich selbst anschließt) und die Nut wenn sie schmaler wurde wieder breiter werden muss, um an sich selbst anzuschließen, tritt jeder Querschnitt doppelt auf. Somit sind Bereiche der Nut doppelt vorhanden, nämlich an einer bestimmten Stelle und an einer gegenüberliegenden Stelle. Eine derartige Faserbandführung ist somit uneffektiv und nicht eindeutig einer bestimmten Stellung und einer damit verbundenen Breite zugeordnet.

Aus der GB 766 100 A ist eine Verzugseinheit für ein Faserband bekannt, das eine Verzugswalze und eine Faserverdichtungseinheit umfasst. Die Verzugswalze dreht sich gegenüber der Faserverdichtungseinheit und führt dadurch das Faserband weiter. Die Faserverdichtungseinheit ist außerdem von der Verzugswalze beabstandet und weist ein Verdichtungselement auf, durch das das Faserband hindurchgeleitet und verdichtet wird.

Aus der US 4,301,579 A ist eine zylinderförmige Führung zum Variieren der Breite eines Faserbündels bekannt. Eine Oberfläche der Führung weist mehrere nichtparallele Nuten auf, die sich in Umfangsrichtung um die Führung erstrecken und die bis zu einem minimalen Abstand untereinander zusammenlaufen und anschließend wieder bis zu einem maximalen Abstand untereinander auseinanderlaufen. Mit Hilfe einer Drehung der zylinderförmigen Führung um eine Drehachse kann das Faserbündel unterschiedlich stark von den Nuten zusammengefasst werden.

Aus der US 250 043 A ist eine Anordnung von zwei Verzuqswalzenpaaren bekannt, mit einem dazwischenliegenden rotierenden Verdichter, der ein Faserband verdichtet, ohne es zu Verdrehen, wenn es von einem Verzugswalzenpaar zum nächsten Verzugswalzenpaar geführt wird.

Die Aufgabe der Erfindung ist es somit, eine Faserbandführung zu schaffen, deren Effektivität und Eindeutigkeit erhöht ist.

Die Erfindung wird gelöst durch eine Faserbandführung mit den Merkmalen der unabhängigen Patentansprüche.

Vorgeschlagen wird eine Faserbandführung, insbesondere an einer Strecke, Karde oder Kämmmaschine, mit einem länglichen Grundkörper. Des Weiteren umfasst die Faserbandführung eine Führung, die in einer Mantelfläche des Grundkörpers ausgebildet ist und die zwei in axialer Richtung des Grundkörpers beabstandete Leitflächen aufweist. Beispielsweise kann die Führung als Nut in der Mantelfläche des Grundkörpers ausgebildet sein. Damit sind die Flanken der Nut die Leitflächen und ein Teil des Grundkörpers. Zusätzlich oder alternativ sind die Leitflächen auf der Mantelfläche angeordnet. Beispielsweise könnten die Leitflächen mittels eines bandförmigen Materials ausgebildet sein und auf der Mantelfläche des Grundkörpers angeordnet werden. Zwischen den Leitflächen wird ein an dem Grundkörper vorbeilaufendes Faserband geführt. Dabei liegt das Faserband bei der vorgesehenen Benutzung der Faserbandführung an der Mantelfläche des Grundkörpers an. Das ausgebreitete Faserband strömt dabei zwischen den Leitflächen hindurch, so dass es insbesondere an dessen beiden Seiten durch jeweils eine Leitfläche geführt und vorzugweise in der axialen Richtung des Grundkörpers begrenzt ist. Insbesondere dienen die Führung und insbesondere die Leitflächen dazu, das ausgebreitete Faserband in der Breite zu verringern. Die Breite des aus der Faserbandführung austretenden Faserbandes ist dabei abhängig von dem Abstand der beiden Leitflächen an dem das Faserband zwischen den Leitflächen hindurchgeleitet wird. Der Abstand der beiden Leitflächen ist dabei insbesondere nicht gleichbleibend, sondern variiert über den Umfang des Grundkörpers. Des Weiteren umfasst die Faserbandführung ein Lager, mittels dem der Grundkörper gelagert ist, so dass dieser um dessen axiale Achse drehbar ist. Somit können ebenfalls die Führung und insbesondere die Leitflächen verdreht werden, so dass auf einfache Weise ein anderer Bereich der Führung und insbesondere der Leitflächen mit dem vorbeilaufenden Faserband in Kontakt gebracht werden. Soll beispielsweise das eintretende Faserband in seiner Breite verringert werden, kann der Grundkörper so verdreht werden, dass das Faserband mit Bereichen der Leitflächen in Kontakt kommt, die einen geringeren Abstand zueinander aufweisen. Mittels der Führung und insbesondere der Leitflächen kann jedoch auch das Faserband für eine nachfolgende Bearbeitung an eine definierte Stelle geführt werden, wenn beispielsweise die beiden Leitflächen unterschiedliche Steigungen und/oder Konturen aufweisen.

Erfindungsgemäß nimmt dabei der Abstand der beiden Leitflächen in axialer Richtung des Grundkörpers in einer Umfangsrichtung um den Grundkörper kontinuierlich ab. Somit weisen die Führung und insbesondere die beiden Leitflächen jeden Abstand nur ein einziges Mal auf. Die beiden Leitflächen weisen an ihren einander zugewiesenen Enden, d.h. den beiden Enden der beiden Leitflächen, die an einem gleichen Winkel des Umfangs angeordnet sind, einen größten Abstand auf. An den beiden anderen Enden der beiden Leitflächen, die ebenfalls einander zugewiesen sind, weisen die beiden Leitflächen den geringsten Abstand auf. Dazwischen wird der Abstand kontinuierlich kleiner, so dass vorzugsweise kein Abstand doppelt auftritt. Dadurch wird die Effektivität erhöht, da eine Ausdehnung der Leitflächen in Umfangsrichtung um den Grundkörper besser ausgenutzt werden kann, insbesondere wenn kein Abstand doppelt auftritt, werden keine Bereiche der Leitfläche vergeudet.

Durch den Abstand der beiden Leitflächen kann das zwischen den Leitflächen hindurchgeleitete Faserband in dessen Breite angepasst werden. Die beiden Leitflächen komprimieren, abhängig von deren Abstand, das eintretende ausgebreitete Faserband in dessen Breite. Dadurch, dass der Abstand zwischen den beiden Leitflächen stets abnimmt und daher kein Abstand doppelt auftritt, kann ein größerer Abstandsbereich erreicht werden. Als Abstandsbereich ist die Differenz zwischen größtem Abstand und geringstem Abstand bezeichnet. Die Faserbandführung wird so effektiver, da bei dem Stand der Technik jeder Abstandswert doppelt auftritt.

Außerdem erstrecken sich die Leitflächen nur teilweise um einen Umfang des Grundkörpers. Dies vereinfacht den Herstellungsprozess der Leitflächen. Wenn die Leitflächen beispielsweise durch die Flanken einer Nut ausgebildet sind, muss die Nut nicht um den kompletten Umfang ausgefräst werden.

Wenn andererseits die Leitflächen auf die Mantelfläche des Grundkörpers beispielsweise mittels eines bandförmigen Materials angeordnet sind, verringert dies ebenfalls den Produktionsaufwand. Ein weiterer Vorteil ist es, dass bei der nur teilweisen Ausbildung der Leitflächen, die Faserbandführung und insbesondere der Grundkörper näher an nachfolgenden Bearbeitungsstellen des Faserbandes angeordnet werden kann.

Eine vorteilhafte Weiterbildung der Erfindung ist es, wenn die Faserbandführung eine Bandumlenkstelle aufweist, mittels der das eintretende Faserband umgelenkt werden kann. Bei einer vorgesehenen Laufrichtung des Faserbandes ist die Bandumlenkstelle vor dem Grundkörper angeordnet. Zusätzlich oder alternativ kann auch eine Bandumlenkstelle nach dem Grundkörper angeordnet sein. Damit kann das eintretende Faserband kontrolliert über den Grundkörper, insbesondere zwischen den Leitflächen hindurch, geleitet werden. Zusätzlich oder alternativ kann das eintretende Faserband auch an der Bandumlenkstelle ausgebreitet werden. Dadurch kann die Qualität des Faserbandes erhöht werden, da ein vorheriges Ausbreiten des Faserbandes und anschließendes Komprimieren, insbesondere mittels der Leitflächen, die Homogenität des Faserbandes erhöht. Zuvor auftretende Dünn- und Dickstellen verfließen ineinander, so dass die Dichte der einzelnen Fasern in einzelnen Bereichen des Faserbandes gleichmäßiger wird.

Ferner ist es von Vorteil, wenn der Grundkörper um dessen axiale Achse rotationssymmetrisch ausgebildet ist. Somit weist der Grundkörper auch bei einem Verdrehen stets dasselbe Profil auf. Somit ist gewährleistet, dass das Faserband immer auf dieselbe Weise über die Mantelfläche des Grundkörpers geleitet wird.

Vorteilhaft ist es auch, wenn der Grundkörper zylinderförmig ausgebildet ist. Dies vereinfacht einen Herstellungsprozess des Grundkörpers.

Von Vorteil ist es ebenso, wenn die Mantelfläche des Grundkörpers konvex und/oder konkav ausgebildet ist. Da im Allgemeinen die Leitflächen nur Auswirkungen auf Randbereiche des Faserbandes aufweisen, ist es vorteilhaft, wenn die Mantelfläche zwischen den Leitflächen konkav ausgebildet ist. Somit wird das über die Mantelfläche laufende Faserband auch in diesem Bereich komprimiert, da es zu dem niedrigsten Punkt der konkaven Mantelfläche hin strebt. Mittels einer konvexen Mantelfläche kann das Faserband aufgelockert werden, da es von dem höchsten Punkt der Mantelfläche weg strebt und so auseinandergezogen wird. Dies erhöht die Qualität des Faserbandes.

Zusätzlich ist es von Vorteil, wenn die Faserbandführung einen Antrieb aufweist, mittels dem der Grundkörper um dessen axiale Richtung drehbar ist. Der Antrieb kann als ein elektrischer Antrieb, beispielsweise als ein Servomotor, als ein pneumatischer und/oder als ein hydraulischer Antrieb ausgebildet sein. Mittels des Antriebs kann der Grundkörper besonders präzise und schnell verdreht werden. Wenn beispielsweise ein Grad der Komprimierung des Faserbandes, insbesondere vor der Faserbandführung, stetig gemessen wird, kann der Grundkörper auf Stellen, an denen das Faserband eine abweichende Komprimierung aufweist, angepasst werden, indem der Grundkörper genau an diesen Stellen dementsprechend verdreht wird, so dass die Komprimierung an diesen Stellen ausgeglichen wird. Die Faserbandführung weist dazu geeignete Sensoren auf, die den Grad der Komprimierung messen. Außerdem weist die Faserbandführung eine Steuereinheit, die die Sensordaten auswertet und den Antrieb dementsprechend ansteuert. Dies erhöht die Qualität des Faserbandes, indem die Homogenität des Faserbandes erhöht ist.

Zusätzlich oder alternativ kann der Antrieb die Faserbandführung auch automatisch verstellen, wenn eine andere Einstellempfehlung für die Faserbandführung vorliegt. Die Einstellempfehlung ergibt sich beispielsweise auf Basis von Faserdaten wie beispielsweise Gesamtfaseranzahl und Faserfeinheit und/oder Gesamt-Bandgewicht (ktex, Ne, etc.) und/oder Einzelbandgewicht (ktex, Ne, etc.) und Anzahl Bänder (Doublierung). Dadurch kann ohne Einsatz von Personal die Faserbandführung schnell und zuverlässig auf ein anderes Faserband eingestellt werden.

Darüber hinaus ist es von Vorteil, wenn die Faserbandführung ein Anzeigeelement aufweist, mittels dem eine Orientierung des Grundkörpers angezeigt werden kann. Somit kann beispielsweise für ein Wartungspersonal die aktuelle Orientierung des Grundkörpers kenntlich gemacht werden. Insbesondere weiß das Wartungspersonal, an welcher Stelle das Faserband zwischen den Leitflächen hindurch geleitet wird, und welchen Abstand die Leitflächen an dieser Stelle aufweisen. Außerdem kann die Orientierung protokolliert werden, so dass für einen späteren Einsatz der Faserbandführung eine anhand der Daten vorteilhafte Einstellung, insbesondere Verdrehung, des Grundkörpers wieder eingestellt werden kann. Das Anzeigenelement kann aber auch dazu genutzt werden, um die Faserbandführung entsprechend der Einstellempfehlung zu verstellen. Das Anzeigeelement kann beispielsweise eine Skala umfassen, so dass mit Hilfe der Skala die richtige Orientierung der Faserbandführung für die Einstellempfehlung manuell eingestellt werden kann. Die Faserbandführung wird dabei so lange von Hand gedreht, bis die Skala die richtige Orientierung für die vorgegebene Einstellempfehlung anzeigt.

Auch ist es von Vorteil, wenn der Grundkörper ein Rastelement aufweist, mittels dem der Grundkörper in einer Orientierung fixiert werden kann. Damit kann verhindert werden, dass sich beispielsweise durch Vibrationen der Maschine der Grundkörper verdreht.

Eine besonders vorteilhafte Weiterbildung der Erfindung ist es, wenn die beiden Leitflächen Schraubenlinien auf der Mantelfläche des Grundkörpers ausbilden, so dass diese zu einer Mitte des Grundkörpers hin zusammen laufen. Dabei können die beiden Leitflächen entgegengesetzt gängig ausgebildet sein, d.h. eine Leitfläche ist rechtsgängig und die andere ist linksgängig ausgebildet. Jede Leitfläche bildet somit eine Helix auf der Mantelfläche des Grundkörpers. Insbesondere kann die Steigung der Schraubenlinien um den Umfang des Grundkörpers konstant sein. Die Steigung der Schraubenlinien kann aber auch veränderlich sein. Mittels der Schraubenlinien der beiden Leitflächen ist der auf das Faserband wirkende Abstand zwischen diesen beiden besonders einfach einstellbar. Die beiden schraubenlinienförmigen Leitflächen können dabei auch unterschiedliche Steigungen aufweisen. Dadurch kann das Faserband in axialer Richtung des Grundkörpers verschoben werden.

Des Weiteren ist es von Vorteil, wenn die beiden Leitflächen spiegelsymmetrisch ausgebildet sind. Die Leitflächen sind beispielsweise zu einer Querschnittsfläche des Grundkörpers spiegelsymmetrisch ausgebildet. Damit können die beiden Seiten des Faserbandes an den beiden Leitflächen gleich geführt werden.

Ferner ist es von Vorteil, wenn die beiden Leitflächen jeweils zur Umfangsrichtung des Grundkörpers einen Winkel zwischen 20° und 70°, insbesondere zwischen 40° und 60°, aufweisen. Da das vorbeilaufende Faserband parallel zur Umfangsrichtung des Grundkörpers ausgerichtet ist, weist das Faserband den gleichen Winkel zu den Leitflächen auf. Mittels eines geringeren Winkels kann das Faserband schonender geführt werden. Mit einem höheren Winkel kann das Faserband dagegen stärker komprimiert werden.

Ebenso ist es von Vorteil, wenn sich die Leitflächen zwischen 150° und 330°, vorzugsweise 180°, um den Umfang des Grundkörpers erstrecken. Erstrecken sich die Leitflächen weiter um den Umfang des Grundkörpers, kann ein größerer Abstandsbereich bei gleicher Steigung der Leitflächen ausgebildet werden. Der Abstandsbereich ist hier die Differenz zwischen dem größten Abstand und dem kleinsten Abstand zwischen den Leitflächen. Wenn die Leitflächen um einen kleineren Winkel um den Umfang des Grundkörpers ausgebildet sind, vereinfacht dies einen Herstellungsprozess.

Vorteilhaft ist es auch, wenn die Leitflächen zu einer radialen Richtung des Grundkörpers einen Winkel zwischen 0° und 30° aufweisen. Vorzugsweise sind die Leitflächen von dem zwischen den Leitflächen durchgeleiteten Faserband weggeneigt. Beim Verlassen des Faserbandes von den Leitflächen rutscht das Faserband somit nicht über eine Kante, die einen Rand der Leitflächen bildet. Damit wird die Reibung zwischen Faserband und den Rändern verringert, was zu weniger Verschleiß führt.

Wenn der Grundkörper und die Leitflächen einteilig ausgebildet sind, bringt dies auch Vorteile mit sich. Dadurch können der Grundkörper und die Leitflächen besonders schnell in wenigen Arbeitsschritten hergestellt werden. Zum Beispiel kann der Grundkörper mit den Leitflächen gegossen werden, so dass die Faserbandführung besonders schnell und kostengünstig hergestellt werden kann.

Um eine Reibung zwischen dem vorbeilaufenden Faserband und der Mantelfläche und/oder den Leitflächen zur verringern, ist es vorteilhaft, wenn der Grundkörper und/oder die Leitflächen mit einer Oberflächenbeschichtung beschichtet sind. Dadurch wird die Haltbarkeit der Faserbandführung verlängert und die Gefahr einer Beschädigung des Faserbandes wird verringert. Die Oberflächenbeschichtung kann dabei durch eine Chromschicht ausgebildet werden, die beispielsweise kleine Erhebungen aufweist, um einen Lotusblüteneffekt zu bewirken. Die Erhebungen können dabei beispielsweise kugelförmig ausgebildet sein.

Ferner ist es von Vorteil, wenn ein maximaler Abstand der beiden Leitflächen in axialer Richtung des Grundkörpers zwischen 10 cm und 15 cm beträgt. Zusätzlich oder alternativ beträgt der minimale Abstand der beiden Leitflächen in axialer Richtung des Grundkörpers zwischen 2 cm und 6 cm. Der maximale Abstand bestimmt dabei, welche Breite das eintretende Faserband aufweisen kann, um mittels der Faserbandführung geführt zu werden. Der minimale Abstand bestimmt dabei die Breite, die das austretende Faserband minimal aufweist.

Außerdem wird ein System aus Faserbandführungen mit zumindest einer Faserbandführung gemäß der vorangegangenen Beschreibung vorgeschlagen. Erfindungsgemäß weist das System mehrere Faserbandführungen auf. Wird beispielsweise verlangt, dass das Faserband über weite Strecken geführt werden soll, können mehrere Faserbandführungen hintereinander angeordnet werden. Beispielsweise kann eine Faserbandführung das Faserband komprimieren und eine andere Faserbandführung das Faserband in einer axialen Richtung des Grundkörpers der Faserbandführung verschieben.

Weitere Vorteile der Erfindung sind in den nachfolgenden Ausführungsbeispielen beschrieben. Es zeigt:
- **Figur 1**: eine perspektivische Ansicht einer Faserbandführung mit zwei Leitflächen,
- **Figur 2**: eine seitliche Schnittansicht einer Faserbandführung und einer Bandumlenkstelle, und
- **Figur 3**: eine Draufsicht auf eine abgerollte Mantelfläche einer Faserbandführung mit zwei Leitflächen.

In Figur 1 ist eine perspektivische Ansicht einer Faserbandführung 1 gezeigt. Die Faserbandführung 1 umfasst einen Grundkörper 2 mit einer Mantelfläche 3, sowie zwei Leitflächen 4a, 4b und ein Lager 5. Der Grundkörper 2 kann rotationssymmetrisch ausgebildet sein. Vorzugsweise kann der Grundkörper 2, wie in diesem Ausführungsbeispiel, zylinderförmig ausgebildet sein. Der Grundkörper 2 kann aber auch eine konkave und/oder konvexe Mantelfläche 3 aufweisen. Insbesondere ist der Bereich der Mantelfläche 3 zwischen den Leitflächen 4a, 4b konkav und/oder konvex ausgebildet, da in diesem Bereich ein hier nicht gezeigtes Faserband 6 (vgl. Figur 2) hindurchgeführt wird. Das Faserband 6 wird dabei über die Mantelfläche 3 hinweg geleitet, wobei das Faserband 6 die Mantelfläche 3 nur in kleinen Bereichen (vgl. Figur 2) in Umfangsrichtung des Grundkörpers 2 umschlingt. Das Faserband 6 wird dabei an dessen Seiten an den jeweiligen Leitflächen 4a, 4b in einer axialen Richtung des Grundkörpers 2 begrenzt. Insbesondere wird das Faserband 6 in dessen Breite verringert, wenn das eintretende und flach ausgebreitete Faserband 6 eine größere Breite aufweist, als der Abstand der Leitflächen 4a, 4b an der Stelle an dem das Faserband 6 mit den Leitflächen 4a, 4b in Kontakt kommt. Das Faserband 6 kann an den Leitflächen 4a, 4b auch in axialer Richtung des Grundkörpers 2 verschoben werden.

Mittels des Lagers 5 ist der Grundkörper 2 um dessen axiale Achse drehbar gelagert. Vorteilhafterweise ist das Lager 5 an beiden Enden des Grundkörpers 2 ausgebildet, um eine stabile Lagerung des Grundkörpers zu ermöglichen. Der Grundkörper 2 ist dabei um die Drehrichtung DR drehbar. Beispielsweise kann der Grundkörper 2 in Uhrzeigerrichtung gedreht werden, so dass, in dieser Figur an einer Oberseite des Grundkörpers 2, der Abstand zwischen den Leitflächen 4a, 4b größer wird. Ein an dieser Stelle hindurchgeführtes Faserband 6 wird weniger stark in dessen Breite komprimiert und/oder geführt. Wird hingegen der Grundkörper 2 gegen die Uhrzeigerrichtung gedreht, wird, wieder an einer Oberseite des Grundkörpers 2, der Abstand zwischen den Leitflächen 4a, 4b verringert. Ein an dieser Stelle hindurchtretendes Faserband 6 wird somit stärker geführt und/oder in dessen Breite stärker komprimiert, so dass das austretende Faserband 6 eine geringere Breite aufweist.

In Figur 2 ist eine seitliche Schnittansicht einer Faserbandführung 1 mit einer Bandumlenkstelle 7 gezeigt. Die Faserbandführung umfasst wieder einen Grundkörper 2 mit einer Mantelfläche 3. Über die Mantelfläche 3 ist ein Faserband 6 geführt, das in einem Bereich mit der Mantelfläche 3 einen Kontakt aufweist. Das Faserband 6 führt des Weiteren zwischen zwei Leitflächen 4a, 4b (vgl. Figur 1) hindurch, wobei in diesem Ausführungsbeispiel nur die Leitfläche 4b gezeigt ist. Ferner ist die Leitfläche 4b um 270° um den Umfang des Grundkörpers 2 ausgebildet. Somit kann der Grundkörper 2 um einen Winkelbereich von 270° um dessen axiale Achse in der Drehrichtung DR verdreht werden, so dass das Faserband 6 noch geführt ist. In diesem Ausführungsbeispiel kann beispielsweise der Grundkörper 2 um ca. 90° gegen die Uhrzeigerrichtung und/oder um ca. 180° in Uhrzeigerrichtung gedreht werden, wobei das Faserband 6 immer noch von den Leitflächen 4a, 4b geführt ist.

Vor dem Grundkörper 2 bzw. entgegen einer vorgesehenen Laufrichtung LR des Faserbandes 6 ist die Bandumlenkstelle 7 angeordnet. Alternativ kann eine Bandumlenkstelle 7 auch nach dem Grundkörper 2 angeordnet sein. Diese kann ähnliche Ausdehnungen wie der Grundkörper 2 aufweisen, insbesondere ist die Bandumlenkstelle 7 ebenfalls ein länglicher, zylinderförmiger Körper, über den das Faserband 6 geleitet wird. Die Bandumlenkstelle kann aber auch einen konkaven und/oder konvexen Querschnitt aufweisen. Die Bandumlenkstelle 7 kann ebenfalls als Führung für das Faserband 6 dienen. Die Bandumlenkstelle 7 weist dabei jedoch keine Leitflächen 4a, 4b auf, insbesondere weist diese nur eine Mantelfläche auf. Das Faserband 6 wird jedoch vorteilhafterweise wie in dem Ausführungsbeispiel gezeigt, zuerst unter der Bandumlenkstelle 7 und dann über den Grundkörper 2 geführt, so dass das Faserband 6 zwischen diesen beiden Punkten "aufgespannt" ist. Alternativ könnte das Faserband 6 auch zuerst über die Bandumlenkstelle 7 und anschließend unter dem Grundkörper 2 geführt sein, wobei das Faserband ebenfalls "aufgespannt" ist.

In Figur 3 ist eine abgerollte Mantelfläche 3 eines Grundkörpers 2 (vgl. Figur 1) mit zwei Leitflächen 4a, 4b gezeigt. Der Grundkörper 2 ist somit flächenhaft dargestellt. Die Ausdehnung der Mantelfläche 3 in Umfangsrichtung ist somit der komplette Umfang des Grundkörpers 2. Dabei ist zu beachten, dass die eine Seite in Umfangsrichtung an die andere Seite direkt anschließt. Die beiden Leitflächen 4a, 4b sind somit in dieser Ansicht nicht mehr wie in der Figur 1 schraubenlinienförmig ausgebildet, sondern laufen unter einem Winkel α zusammen. Der Winkel α ist zwischen der Leitflächen 4b und der Umfangsrichtung gebildet. Die Leitfläche 4a weist dabei den betragsgleichen Winkel auf, da beide Leitflächen 4a, 4b zueinander spiegelsymmetrisch ausgebildet sind. Alternativ könnte auch eine Leitfläche 4a, 4b einen größeren Winkel α aufweisen, so dass beide Leitflächen 4a, 4b nicht mehr spiegelsymmetrisch zueinander ausgebildet sind.

Die beiden Leitflächen 4a, 4b weisen in axialer Richtung einen maximalen Abstand 8 und einen minimalen Abstand 9 auf. In Umfangsrichtung nimmt der Abstand zwischen den beiden Leitflächen 4a, 4b von dem maximalen Abstand 8 bis zu dem minimalen Abstand 9 kontinuierlich ab. In diesem Ausführungsbeispiel wird der Abstand linear kleiner. Der Abstand könnte aber auch nicht-linear kleiner werden, beispielsweise exponentiell, logarithmisch, parabolisch und/oder hyperbolisch.

Die vorliegende Erfindung ist nicht auf die dargestellten und beschriebenen Ausführungsbeispiele beschränkt. Abwandlungen im Rahmen der Patentansprüche, wie eine Kombination der Merkmale, auch wenn diese in unterschiedlichen Ausführungsbeispielen dargestellt und beschrieben sind, sind möglich.

### Bezugszeichenliste

- 1: Faserbandführung
- 2: Grundkörper
- 3: Mantelfläche
- 4: Leitfläche
- 5: Lager
- 6: Faserband
- 7: Bandumlenkstelle
- 8: maximaler Abstand
- 9: minimaler Abstand
- DR: Drehrichtung
- LR: Laufrichtung

## Patentansprüche

1. Faserbandführung, insbesondere an einer Strecke, Karde oder Kämmmaschine, mit einem länglichen Grundkörper (2), der eine Führung aufweist, die in und/oder auf einer Mantelfläche (3) des Grundkörpers (2) ausgebildet ist und die zwei in axialer Richtung des Grundkörpers (2) beabstandete Leitflächen (4a, 4b) aufweist, um ein an dem Grundkörper (2) vorbeilaufendes Faserband (6) zwischen den Leitflächen (4a, 4b) zu führen, und mit einem Lager (5), mittels dem der Grundkörper (2) gelagert ist, so dass der Grundkörper (2) um dessen axiale Achse drehbar ist, **dadurch gekennzeichnet, dass** sich die Leitflächen (4a, 4b) nur teilweise um einen Umfang des Grundkörpers (2) erstrecken und einen Abstand voneinander aufweisen, um dazwischen ein flach ausgebreitetes Faserband (6) aufzunehmen und dass der Abstand der beiden Leitflächen (4a, 4b) in Umfangsrichtung des Grundkörpers (2) kontinuierlich abnimmt.

2. Faserbandführung nach dem vorherigen Anspruch, **dadurch gekennzeichnet, dass** die Faserbandführung (1) eine Bandumlenkstelle (7) aufweist, die bei einer vorgesehener Laufrichtung (LR) des Faserbandes (6) vor dem Grundkörper (2) angeordnet ist und mittels der das eintretende Faserband (6) umgelenkt und/oder ausgebreitet werden kann.

3. Faserbandführung nach einem oder mehreren der vorherigen Ansprüche, **dadurch gekennzeichnet, dass** der Grundkörper (2) um dessen axiale Achse rotationssymmetrisch, insbesondere zylinderförmig, konvex und/oder konkav ausgebildet ist.

4. Faserbandführung nach einem oder mehreren der vorherigen Ansprüche, **dadurch gekennzeichnet, dass** die Faserbandführung (1) einen Antrieb aufweist, mittels dem der Grundkörper (2) um dessen axiale Richtung drehbar ist.

5. Faserbandführung nach einem oder mehreren der vorherigen Ansprüche, **dadurch gekennzeichnet, dass** die Faserbandführung (1) ein Anzeigeelement, insbesondere eine Skala, aufweist, mittels dem eine Orientierung des Grundkörpers (2) angezeigt und mit dessen Hilfe eine manuelle Einstellung vorgenommen werden kann.

6. Faserbandführung nach einem oder mehreren der vorherigen Ansprüche, **dadurch gekennzeichnet, dass** der Grundkörper (2) ein Rastelement aufweist, mittels dem der Grundkörper (2) in einer Orientierung fixiert werden kann.

7. Faserbandführung nach einem oder mehreren der vorherigen Ansprüche, **dadurch gekennzeichnet, dass** die beiden Leitflächen (4a, 4b) insbesondere entgegengesetzt gängige Schraubenlinien auf der Mantelfläche (3) des Grundkörpers (2) ausbilden, so dass diese zu einer Mitte des Grundkörpers (2) hin zusammen laufen.

8. Faserbandführung nach einem oder mehreren der vorherigen Ansprüche, **dadurch gekennzeichnet, dass** die beiden Leitflächen (4a, 4b) spiegelsymmetrisch ausgebildet sind.

9. Faserbandführung nach einem oder mehreren der vorherigen Ansprüche, **dadurch gekennzeichnet, dass** die beiden Leitflächen (4a, 4b) jeweils zur Umfangsrichtung des Grundkörpers (2) einen Winkel (a) zwischen 20° und 70°, insbesondere zwischen 40° und 60°, aufweisen.

10. Faserbandführung nach einem oder mehreren der vorherigen Ansprüche, **dadurch gekennzeichnet, dass** sich die Leitflächen (4a, 4b) zwischen 150° und 330°, vorzugsweise 180°, um den Umfang des Grundkörpers (2) erstrecken.

11. Faserbandführung nach einem oder mehreren der vorherigen Ansprüche, **dadurch gekennzeichnet, dass** die Leitflächen (4a, 4b) zu einer radialen Richtung des Grundkörpers (2) einen Winkel zwischen 0° und 30° aufweisen.

12. Faserbandführung nach einem oder mehreren der vorherigen Ansprüche, **dadurch gekennzeichnet, dass** der Grundkörper (2) und die Leitflächen (4a, 4b) einteilig ausgebildet sind.

13. Faserbandführung nach einem oder mehreren der vorherigen Ansprüche, **dadurch gekennzeichnet, dass** der Grundkörper (2) und/oder die Leitflächen (4a, 4b) mit einer Oberflächenbeschichtung beschichtet sind.

14. Faserbandführung nach einem oder mehreren der vorherigen Ansprüche, **dadurch gekennzeichnet, dass** ein maximaler Abstand (8) der beiden Leitflächen (4a, 4b) in axialer Richtung des Grundkörpers (2) zwischen 10 cm und 15 cm und/oder der minimale Abstand (9) der beiden Leitflächen (4a, 4b) in axialer Richtung des Grundkörpers (2) zwischen 2 cm und 6 cm beträgt.

15. System aus Faserbandführungen mit zumindest einer Faserbandführung (1) gemäß einem oder mehreren der vorherigen Ansprüche, **dadurch gekennzeichnet, dass** das System mehrere einzelne Faserbandführungen (1) aufweist.

## Claims

1. A sliver guide, particularly on a draw frame, carding machine, or comber, having an elongated base body (2) comprising a guide implemented in and/or on a lateral surface (3) of the base body (2) and comprising two guide surfaces (4a, 4b) spaced apart in the axial direction of the base body (2) for guiding a sliver (6) running past the base body (2) between the guide surfaces (4a, 4b) and having a bearing (5) by means of which the base body (2) is supported so that the base body (2) can be rotated about the axial axis thereof, **characterized in that** the guide surfaces (4a, 4b) extend only partially about a circumference of the base body (2) and are spaced apart from each other in order to receive a sliver (6) spread flat between said surfaces, and that the distance between the two guide surfaces (4a, 4b) continuously decreases in the circumferential direction of the base body (2).

2. The sliver guide according to the preceding claim, **characterized in that** the sliver guide (1) comprises a sliver deflecting point (7) disposed upstream of the base body (2) in a provided running direction (LR) of the sliver (6) and by means of which the entering sliver (6) can be deflected and/or spread out.

3. The sliver guide according to any one or more of the preceding claims, **characterized in that** the base body (2) is rotationally symmetric, particularly cylindrical, convex, and/or concave in design.

4. The sliver guide according to any one or more of the preceding claims, **characterized in that** the sliver guide (1) comprises a drive by means of which the base body (2) can be rotated about the axial direction thereof.

5. The sliver guide according to any one or more of the preceding claims, **characterized in that** the sliver guide (1) comprises an indicator element, particularly a scale, by means of which an orientation of the base body (2) can be indicated and by means of which a manual adjustment can be made.

6. The sliver guide according to any one or more of the preceding claims, **characterized in that** the base body (2) comprises a latching element by means of which the base body (2) can be fixed in an orientation.

7. The sliver guide according to any one or more of the preceding claims **characterized in that** the two guide surfaces (4a, 4b) particularly form helical lines running at opposite sense on the surface (3) of the base body (2), so that said guide surfaces run together toward a center of the base body (2).

8. The sliver guide according to any one or more of the preceding claims, **characterized in that** the two guide surfaces (4a, 4b) are mirror-symmetrical in design.

9. The sliver guide according to any one or more of the preceding claims, **characterized in that** the two guide surfaces (4a, 4b) each comprise an angle (a) between 20° and 70° to the circumferential direction of the base body (2), particularly between 40° and 60°.

10. The sliver guide according to any one or more of the preceding claims, **characterized in that** the guide surfaces (4a, 4b) extend between 150° and 330°, preferably 180° about the circumference of the base body (2).

11. The sliver guide according to any one or more of the preceding claims, **characterized in that** the guide surfaces (4a, 4b) comprise an angle (a) between 0° and 30° to a radial direction of the base body (2).

12. The sliver guide according to any one or more of the preceding claims, **characterized in that** the base body (2) and the guide surfaces (4a, 4b) are implemented as a single part.

13. The sliver guide according to any one or more of the preceding claims, **characterized in that** the base body (2) and/or the guide surfaces (4a, 4b) are coated with a surface coating.

14. The sliver guide according to any one or more of the preceding claims, **characterized in that** a maximum distance (8) between the two guide surfaces (4a, 4b) in the axial direction of the base body (2) is between 10 cm and 15 cm, and/or the minimum distance (9) between the two guide surfaces (4a, 4b) in the axial direction of the base body (2) is between 2 cm and 6 cm.

15. A system of sliver guides having at least one sliver guide (1) according to any one or more of the preceding claims, **characterized in that** the system comprises a plurality of individual sliver guides (1).

## Revendications

1. Guide de ruban de fibres, en particulier à une étireuse, une carde ou une peigneuse, avec un corps de base (2) allongé présentant un guide qui est formé dans et/ou sur une surface d'enveloppe (3) du corps de base (2) et qui présente deux surfaces de guidage (4a, 4b) espacées dans la direction axiale du corps de base (2) afin de guider un ruban de fibres (6) défilant à côté du corps de base (2) entre les surfaces de guidage (4a, 4b), et avec un palier (5) au moyen duquel le corps de base (2) est monté, de sorte que le corps de base (2) soit rotatif autour de son axe axial, **caractérisé en ce que** les surfaces de guidage (4a, 4b) ne s'étendent que partiellement autour d'une circonférence du corps de base (2) et sont distantes l'une de l'autre pour recevoir entre elles un ruban de fibres (6) étalé à plat, et **en ce que** la distance entre les deux surfaces de guidage (4a, 4b) diminue continuellement dans la direction circonférentielle du corps de base (2).

2. Guide de ruban de fibres selon la revendication précédente, **caractérisé en ce que** le guide (1) de ruban de fibres présente un point de déviation (7) de ruban qui est disposé en amont du corps de base (2) dans un sens de défilement (LR) prévu du ruban de fibres (6) et au moyen duquel le ruban de fibres (6) entrant peut être dévié et/ou étalé à plat.

3. Guide de ruban de fibres selon l'une ou plusieurs des revendications précédentes, **caractérisé en ce que** le corps de base (2) se présente sous une forme rotationnellement symétrique par rapport à son axe axial, en particulier cylindrique, convexe et/ou concave.

4. Guide de ruban de fibres selon l'une ou plusieurs des revendications précédentes, **caractérisé en ce que** le guide (1) de ruban de fibres présente un entraînement au moyen duquel le corps de base (2) peut être tourné autour de sa direction axiale.

5. Guide de ruban de fibres selon l'une ou plusieurs des revendications précédentes, **caractérisé en ce que** le guide (1) de ruban de fibres présente un élément d'indication, en particulier une échelle graduée, au moyen duquel une orientation du corps de base (2) peut être indiquée et au moyen duquel un réglage manuel peut être effectué.

6. Guide de ruban de fibres selon l'une ou plusieurs des revendications précédentes, **caractérisé en ce que** le corps de base (2) présente un élément d'encliquetage au moyen duquel le corps de base (2) peut être fixé dans une orientation.

7. Guide de ruban de fibres selon l'une ou plusieurs des revendications précédentes, **caractérisé en ce que** les deux surfaces de guidage (4a, 4b) forment des hélices en particulier marchent opposées sur la surface d'enveloppe (3) du corps de base (2), de sorte qu'elles convergent vers un centre du corps de base (2).

8. Guide de ruban de fibres selon l'une ou plusieurs des revendications précédentes, **caractérisé en ce que** les deux surfaces de guidage (4a, 4b) se présentent sous une forme symétrique en image miroir.

9. Guide de ruban de fibres selon l'une ou plusieurs des revendications précédentes, **caractérisé en ce que** les deux surfaces de guidage (4a, 4b) présentent respectivement un angle (a) compris entre 20° et 70°, en particulier entre 40° et 60°, par rapport à la direction circonférentielle du corps de base (2).

10. Guide de ruban de fibres selon l'une ou plusieurs des revendications précédentes, **caractérisé en ce que** les surfaces de guidage (4a, 4b) s'étendent entre 150° et 330°, de préférence 180°, autour de la circonférence du corps de base (2).

11. Guide de ruban de fibres selon l'une ou plusieurs des revendications précédentes, **caractérisé en ce que** les surfaces de guidage (4a, 4b) présentent un angle compris entre 0° et 30° par rapport à une direction radiale du corps de base (2).

12. Guide de ruban de fibres selon l'une ou plusieurs des revendications précédentes, **caractérisé en ce que** le corps de base (2) et les surfaces de guidage (4a, 4b) se présentent sous une forme monocorps.

13. Guide de ruban de fibres selon l'une ou plusieurs des revendications précédentes, **caractérisé en ce que** le corps de base (2) et/ou les surfaces de guidage (4a, 4b) sont revêtues d'un revêtement de surface.

14. Guide de ruban de fibres selon l'une ou plusieurs des revendications précédentes, **caractérisé en ce qu'**une distance maximale (8) des deux surfaces de guidage (4a, 4b) dans la direction axiale du corps de base (2) est comprise entre 10 cm et 15 cm et/ou la distance minimale (9) des deux surfaces de guidage (4a, 4b) dans la direction axiale du corps de base (2) est comprise entre 2 cm et 6 cm.

15. Système composé de guides de ruban de fibres, avec au moins un guide (1) de ruban de fibres selon l'une ou plusieurs des revendications précédentes, **caractérisé en ce que** le système comprend une multitude de guides (1) de ruban de fibres individuels.
